# EUROPÄISCHE PATENTSCHRIFT

(11) **EP 3 140 042 B1**
(45) Veröffentlichungstag und Bekanntmachung des Hinweises auf die Patenterteilung: **19.12.2018**
(21) Anmeldenummer: 15723430.3
(22) Anmeldetag: 04.05.2015
(51) Int. Cl.: B05B 3/00, B05B 7/00, B05B 13/00, B05B 13/04

(54) **REINIGUNGSGERÄT UND ZUGEHÖRIGES BETRIEBSVERFAHREN**
CLEANING DEVICE AND METHOD
DISPOSITIF DE NETTOYAGE ET PROCÉDÉ

(30) Priorität: 07.05.2014 DE 102014006647
(43) Veröffentlichungstag der Anmeldung: 15.03.2017
(73) Patentinhaber: Dürr Systems AG, 74321 Bietigheim-Bissingen (DE)
(72) Erfinder: BAUMANN, Michael, 74223 Flein (DE); BRAUCHLE, Sonja, 88436 Eberhardzell (DE); BUCK, Thomas, 74343 Sachsenheim (DE); HERRE, Frank, 71739 Oberriexingen (DE); SOMMER, Georg M., 71642 Ludwigsburg (DE); SCHLICHENMAIER, Sandra, 71546 Aspach (DE); FISCHER, Andreas, 71636 Ludwigsburg (DE); MARQUARDT, Peter, 71711 Steinheim-Kleinbottwar (DE)
(74) Vertreter: v. Bezold & Partner Patentanwälte - PartG mbB
(86) Internationale Anmeldenummer: PCT/EP2015/000907
(87) Internationale Veröffentlichungsnummer: WO 2015/169432

(56) Entgegenhaltungen:
- WO-A1-97/18903
- DE-A1-102007 033 036
- DE-U1-202012 103 426
- GB-A- 2 198 033

## Beschreibung

Die Erfindung betrifft ein Reinigungsgerät zum Reinigen eines Zerstäubers, insbesondere eines Rotationszerstäubers. Weiterhin betrifft die Erfindung ein Betriebsverfahren für ein derartiges Reinigungsgerät.

Zur Lackierung von Kraftfahrzeugkarosseriebauteilen werden üblicherweise Rotationszerstäuber eingesetzt, die jedoch von Zeit zu Zeit gereinigt werden müssen, da sich überschüssiger Lacknebel ("Overspray") an der Außenseite des Zerstäubers ablagern kann. Hierzu werden üblicherweise Reinigungsgeräte eingesetzt, wie sie beispielsweise aus DE 10 2010 052 698 A1, EP 1 671 706 A2, WO 97/18903 A1 und DE 10 2006 039 641 A1 bekannt sind. Diese bekannten Reinigungsgeräte weisen ein Gehäuse auf, in das der zu reinigende Zerstäuber zum Reinigen eingeführt wird, wobei der Zerstäuber dann innerhalb des Gehäuses von Reinigungsdüsen mit einem Reinigungsmittel besprüht wird, wobei das Reinigungsmittel ein Gemisch aus Druckluft und Reinigungsflüssigkeit sein kann.

Nachteilig an den bekannten Reinigungsgeräten ist jedoch die relativ lange Reinigungsdauer, die nicht an die Transferzeit (z.B. 15 Sekunden) einer Lackieranlage angepasst ist, d.h. an die Zeit, die bei einem Wechsel der zu lackierenden Kraftfahrzeugkarosserie benötigt wird, um die alte, bereits lackierte Kraftfahrzeugkarosserie aus der Lackierkabine auszufördern und die neue, noch unlackierte Kraftfahrzeugkarosserie in die Lackierkabine einzufördern. So werden die zu lackierenden Kraftfahrzeugkarosserien in einer Lackieranlage nacheinander lackiert, wobei die Wechselzeit von einer Kraftfahrzeugkarosserie beispielsweise 15 Sekunden beträgt. In dieser Wechselzeit kann der Zerstäuber ohnehin nicht im Lackierbetrieb arbeiten, so dass die Wechselzeit für eine Reinigung des Zerstäubers zur Verfügung steht, ohne dass der Betrieb dadurch aufgehalten wird. Es ist also wünschenswert, ein Reinigungsgerät zu schaffen, das eine kürzere Reinigungsdauer benötigt, die im besten Fall kleiner ist als die Wechselzeit zwischen den aufeinander folgenden Kraftfahrzeugkarosserien.

Ferner ist zum Stand der Technik hinzuweisen auf EP 1 367 302 A2, DE 101 29 667 A1, GB 2 198 033 A, DE 10 2007 033 036 A1, US 2014/0008 457 A1, DE 195 08 725 A1.

Schließlich sind aus DE 20 2012 103 426 U1 mobile Reinigungsgeräte bekannt, die zur Abgabe eines Reinigungsfluids einen drehbaren Reinigungsrüssel aufweisen. Allerdings handelt es sich hierbei um mobile, tragbare Reinigungsgeräte, die zur Reinigung von Oberflächen eingesetzt werden.

Der Erfindung liegt deshalb die Aufgabe zugrunde, ein entsprechend verbessertes Reinigungsgerät zu schaffen.

Diese Aufgabe wird durch ein erfindungsgemäßes Reinigungsgerät gemäß dem Hauptanspruch bzw. durch ein entsprechendes Betriebsverfahren gemäß dem Nebenanspruch gelöst.

Die Erfindung sieht zunächst in Übereinstimmung mit den eingangs beschriebenen bekannten Reinigungsgeräten eine Nass-Reinigungsstation vor, die mindestens eine Reinigungsdüse aufweist, um den Zerstäuber mit einem Reinigungsfluid zu besprühen, wobei der Zerstäuber zum Reinigen in die Nass-Reinigungsstation eingeführt wird.

Im Gegensatz zum Stand der Technik ist die Reinigungsdüse bei dem erfindungsgemäßen Reinigungsgerät jedoch nicht unbeweglich, sondern weist einen langgestreckten, drehbaren Reinigungsrüssel auf, der im Betrieb rotiert und an seinem freien Ende eine Düsenöffnung aufweist, durch die das Reinigungsfluid abgegeben wird.

An seinem stromaufwärts gelegenen Ende verläuft der Reinigungsrüssel vorzugsweise im Wesentlichen koaxial zu seiner Rotationsachse. Das freie Ende des Reinigungsrüssels ist dagegen vorzugsweise gegenüber der Rotationsachse des Reinigungsrüssels leicht gekrümmt, so dass das Reinigungsfluid in Abhängigkeit von der Drehstellung des Reinigungsrüssels in verschiedene Richtungen abgesprüht wird. In der Praxis überstreicht der Auftreffpunkt des Reinigungsfluids dann eine ringförmige Bahn auf der Oberfläche des zu reinigenden Bauteils. Die Drehbewegung des Reinigungsrüssels und die damit verbundene laufende Richtungsänderung des Reinigungsfluids führt zu einer verbesserten Reinigungswirkung, was wiederum eine Verkürzung der Reinigungsdauer ermöglicht. So kann die Reinigungsdauer bei dem erfindungsgemäßen Reinigungsgerät kürzer als 30 Sekunden, 20 Sekunden, 15 Sekunden oder sogar 10 Sekunden sein, ohne dass die Qualität der Reinigung darunter leidet.

Der im Betrieb rotierende Reinigungsrüssel führt aufgrund unvermeidbarer Unwuchten des Reinigungsrüssels zu entsprechenden Vibrationen, die unerwünscht sind. Der erfindungsgemäße Reinigungsrüssel weist deshalb vorzugsweise eine Massenverteilung und/oder eine Außenkontur auf, die bezüglich der Drehachse des Reinigungsrüssels im Wesentlichen rotationssymmetrisch ist, um die durch die Rotation des Reinigungsrüssels verursachten Vibrationen zu verringern. Die Unwucht kann also konstruktionsbedingt minimiert werden, indem eine rotationssymmetrische Massenverteilung vorgesehen wird.

Es besteht jedoch im Rahmen der Erfindung auch die Möglichkeit, dass der Reinigungsrüssel ausgewuchtet wird, indem geeignete Trimmgewichte an dem Reinigungsrüssel angebracht werden, wobei die Masse und der Befestigungspunkt der Trimmgewichte gezielt so gewählt werden, dass der Reinigungsrüssel statisch und/oder dynamisch ausgewuchtet ist.

Darüber hinaus weist das erfindungsgemäße Reinigungsgerät vorzugsweise einen Drehzahlregler auf, um die Drehzahl des Reinigungsrüssels zu regeln. Beispielsweise kann es sich bei dem Drehzahlregler um einen Fliehkraftregler handeln, der in Abhängigkeit von der Drehzahl des Reinigungsrüssels einen Teil der zum Antrieb eines Turbinenrads bestimmten Antriebsluft ableitet. Hierbei wird der Reinigungsrüssel also pneumatisch von einem Turbinenrad angetrieben, wobei das Turbinenrad von Antriebsluft angeströmt wird. Der Fliehkraftregler zweigt dann in Abhängigkeit von der Drehzahl des Reinigungsrüssels einen Teil der eingangsseitig zugeführten Reinigungsluft ab, so dass der abgezweigte Teil der Reinigungsluft dann nicht mehr zum Antrieb des Turbinenrads dient, was zu einer entsprechenden Verringerung des Antriebsmoments des Turbinenrads und damit zu einer Drehzahlbegrenzung führt. Diese Idee eines Fliehkraftreglers lässt sich auch bei einem Rückstoßantrieb des Reinigungsrüssels umsetzen, wie noch detailliert beschrieben wird.

Die Abzweigung eines Teils der Antriebsluft kann beispielsweise über eine Manschette erfolgen, die außen an einer von der Antriebsluft durchströmten Antriebswelle anliegt und bei zunehmender Drehzahl Radialbohrungen in der Wandung der Antriebswelle freigibt, wodurch ein Teil der Antriebsluft abgeleitet wird und dann nicht mehr zum Antrieb dient. Hierbei ist die Manschette also vorzugsweise mit der Antriebswelle rotatorisch verbunden. Die Manschette liegt also bei geringen Drehzahlen des Reinigungsrüssels abdichtend auf den Radialbohrungen in der Wandung der Antriebswelle auf und dichtet diese dadurch ab, so dass über die Radialbohrungen keine Antriebsluft entweicht. Mit zunehmender Drehzahl des Reinigungsrüssels hebt sich die Manschette jedoch fliehkraftbedingt von der Wandung der Antriebswelle ab und gibt dadurch die Radialbohrungen in der Wandung der Antriebswelle frei, so dass ein Teil der Antriebsluft durch die Radialbohrungen nach außen entweichen kann und dann nicht für Antriebszwecke zur Verfügung steht.

Beispielsweise kann die Manschette des Fliehkraftreglers aus mehreren Segmenten bestehen, die von einem elastischen O-Ring von außen auf die Mantelfläche der Antriebswelle gedrückt werden. Der elastische O-Ring drückt die Segmente also entgegen der Fliehkraft radial nach innen auf die Außenwand der Antriebswelle, wodurch die in der Außenwand der Antriebswelle befindlichen Radialbohrungen abgedichtet werden.

Alternativ besteht die Möglichkeit, dass der Fliehkraftregler ein Bremselement aufweist, das sich in Abhängigkeit von der Drehzahl verformt und dadurch ein Bremsmoment erzeugt. Bei zunehmender Drehzahl verformt sich das Bremselement also derart, dass das Bremselement an einer feststehenden Bremsfläche anliegt und dadurch ein Bremsmoment erzeugt.

Eine weitere Möglichkeit zur technischen Realisierung eines Fliehkraftreglers besteht bei einem Rückstoßantrieb des Reinigungsrüssels. Hierbei wird über ein in Umfangsrichtung gekröpftes Rohr ein Fluid ausgestoßen, das aufgrund seines Rückstoßeffekts ein entsprechendes Antriebsmoment erzeugt. Das Rohr kann hierbei elastisch sein und sich in Abhängigkeit von der Drehzahl des Reinigungsrüssels und der dadurch erzeugten Fliehkraft verformen, so dass die Ausstoßrichtung drehzahlabhängig ist. Bei geringer Drehzahl ist das Ausstoßrohr dann kaum verformt und gibt das Fluid exakt in Umfangsrichtung aus, wodurch ein maximaler Rückstoß und ein maximales Antriebsmoment erreicht werden. Mit zunehmender Drehzahl und entsprechend größerer Fliehkraft verformt sich das Ausstoßrohr jedoch so, dass die Ausstoßrichtung mehr und mehr in radialer Richtung verläuft, wodurch der Rückstoßeffekt abnimmt und nur noch ein geringeres Antriebsmoment entsteht, was zu einer entsprechenden Drehzahlbegrenzung führt.

In einem bevorzugten Ausführungsbeispiel der Erfindung weist die Reinigungsdüse konstruktive Übereinstimmungen mit einer bekannten Reinigungsdüse auf, wie sie beispielsweise in EP 2 522 435 A1 beschrieben ist, so dass der Inhalt dieser Patentveröffentlichung der vorliegenden Beschreibung hinsichtlich des konstruktiven Aufbaus und der Funktionsweise der Reinigungsdüse in vollem Umfang zuzurechnen ist.

Die Reinigungsdüse weist also vorzugsweise einen feststehenden Trichter auf, der den rotierenden Reinigungsrüssel umgibt. Der im Rahmen der Erfindung verwendete Begriff eines Trichters stellt vorzugsweise auf ein Gehäuse ab, das stirnseitig offen ist und sich zu seiner Stirnseite hin erweitert und zwar vorzugsweise kegelförmig oder konvex. Der im Rahmen der Erfindung verwendete Begriff eines Trichters ist jedoch allgemein zu verstehen und umfasst beispielsweise auch ein zylindrisches Außengehäuse der Reinigungsdüse.

Weiterhin ist zu erwähnen, dass der rotierende Reinigungsrüssel vorzugsweise aus einem starren Material besteht, so dass sich der rotierende Reinigungsrüssel im Betrieb nicht wesentlich verformt. Dies ist vorteilhaft, weil der Reinigungsrüssel dann unabhängig von der Drehzahl und der dadurch verursachten Fliehkraft nicht an der Innenwand des Trichters anschlägt.

Vorzugsweise weitet sich der drehbare Reinigungsrüssel zu seinem freien Ende hin auf, insbesondere kegelförmig. Beispielsweise kann sich der Reinigungsrüssel mit einem Kegelwinkel von 5°-20° oder 10°-15° zu seinem freien Ende hin kegelförmig aufweiten. Diese kegelförmige Aufweitung bietet die Möglichkeit einer rotationssymmetrischen Massenverteilung trotz einer unsymmetrischen Abgabe des Reinigungsfluids.

In dem Reinigungsrüssel befindet sich vorzugsweise eine Längsbohrung, in der koaxial ein Außenschlauch und ein Innenschlauch verlaufen.

Der Innenschlauch dient vorzugsweise zur Durchführung eines Reinigungsfluids (z.B. Reinigungsflüssigkeit), während der Ringspalt zwischen dem Außenschlauch und dem Innenschlauch dazu dient, Druckluft durchzuleiten. Der Innenschlauch ist deshalb vorzugsweise stromaufwärts mit einer Reinigungsmittelzuleitung und stromabwärts mit einer Düsenöffnung (Austrittsöffnung) am freien Ende des Reinigungsrüssels verbunden. Der Ringspalt zwischen dem Außenschlauch und dem Innenschlauch ist dagegen vorzugsweise stromaufwärts mit einer Luftzuleitung und stromabwärts mit einer Düsenöffnung (Austrittsöffnung) am freien Ende des Reinigungsrüssels verbunden. Am freien Ende des Reinigungsrüssels wird also bei dem bevorzugten Ausführungsbeispiel der Erfindung ein Gemisch aus der Reinigungsflüssigkeit und der Druckluft abgegeben, was zu einer guten Reinigungswirkung führt.

Der Innenschlauch ist vorzugsweise an seinem stromaufwärts gelegenen Ende verdrehsicher fixiert. Der Außenschlauch dreht sich dagegen vorzugsweise mit dem rotierenden Reinigungsrüssel mit, was zu einer Relativbewegung zwischen Innenschlauch und Außenschlauch führt. Der Außenschlauch ist deshalb vorzugsweise steifer als der Innenschlauch.

Weiterhin ist zu erwähnen, dass die Düsenöffnung des Reinigungsrüssels zu der Rotationsachse des Reinigungsrüssels um einen bestimmten Neigungswinkel angewinkelt ist, so dass die Rotation des Reinigungsrüssels zu einer kontinuierlichen Änderung der Abstrahlrichtung führt, wie bereits vorstehend kurz erwähnt wurde. Der Neigungswinkel relativ zur Rotationsachse des Reinigungsrüssels liegt vorzugsweise im Bereich von 2°-30°, 4°-20° oder 5°-10°, um nur einige Beispiele zu nennen.

Es wurde bereits vorstehend kurz erwähnt, dass im Betrieb eine Relativbewegung auftritt zwischen dem Innenschlauch und dem Außenschlauch, was zu einem entsprechenden Verschleiß des Innenschlauchs und des Außenschlauchs führt und einen gelegentlichen Austausch der Schläuche erfordert.

Die erfindungsgemäße Reinigungsdüse weist deshalb vorzugsweise eine auswechselbare Schlauch-Baugruppe auf, die den Innenschlauch (und u.U. auch den Außenschlauch) und ein Klemmelement umfasst, wobei das Klemmelement den Innenschlauch festklemmt und mittels einer Verschraubung in der Reinigungsdüse festgeschraubt ist. Hierbei besteht also die Möglichkeit, die Schlauch-Baugruppe einfach und schnell auszuwechseln, wodurch die Wartung des erfindungsgemäßen Reinigungsgerätes wesentlich vereinfacht wird.

Weiterhin ist zu erwähnen, dass das erfindungsgemäße Reinigungsgerät vorzugsweise mehrere Reinigungsdüsen aufweist, die bezüglich der Einführrichtung des Zerstäubers über den Umfang verteilt und vorzugsweise äquidistant angeordnet sind. Beispielsweise können über den Umfang verteilt drei Reinigungsdüsen mit einem Winkelabstand von 120° angeordnet sein. Die Erfindung ist jedoch hinsichtlich der Anzahl der Reinigungsdüsen nicht auf drei Reinigungsdüsen beschränkt, sondern auch mit einer anderen Anzahl von Reinigungsdüsen realisierbar. Beispielsweise können auch vier Reinigungsdüsen über den Umfang verteilt in einem Winkelabstand von 90° angeordnet sein.

In dem bevorzugten Ausführungsbeispiel der Erfindung sind die Reinigungsdüsen in einer gemeinsamen Ebene angeordnet, die rechtwinklig zur Einführrichtung ausgerichtet ist. Es ist jedoch alternativ auch möglich, dass die Reinigungsdüsen in mehreren Ebenen angeordnet sind, die in Axialrichtung hintereinander angeordnet sind. Beispielsweise können in zwei parallelen Ebenen jeweils drei Reinigungsdüsen angeordnet sein. Bei einer Anordnung der Reinigungsdüsen in mehreren hintereinander liegenden Ebenen ist es vorteilhaft, wenn die Reinigungsdüsen in den einzelnen Ebenen zu den Reinigungsdüsen in der jeweils benachbarten Ebene in Umfangsrichtung versetzt sind. Diese versetzte Anordnung führt zu einer gleichmäßigen Besprühung der Außenfläche des zu reinigenden Zerstäubers. Beispielsweise können die Reinigungsdüsen in einer Ebene jeweils mittig zwischen den Reinigungsdüsen der benachbarten Ebene angeordnet sein. Beispielsweise können in einer ersten Ebene drei Reinigungsdüsen bei 0°, 120° und 240° angeordnet sein, während in einer zweiten Ebene drei Reinigungsdüsen bei 60°, 180° und 300° angeordnet sind.

Es wurde bereits vorstehend erwähnt, dass die Nass-Reinigungsstation ein Gehäuse mit einer Einführöffnung aufweist, um den zu reinigenden Zerstäuber entlang der Einführrichtung in das Gehäuse einzuführen. In dem bevorzugten Ausführungsbeispiel der Erfindung ist diese Einführöffnung des Gehäuses mit einer Dichtung (z.B. Dichtring, O-Ring) abgedichtet. Alternativ kann die Einführöffnung mit einer Sperrluftdichtung abgedichtet werden, wobei die Sperrluftdichtung Sperrluft über die Einführöffnung bläst. Eine derartige Sperrluftdichtung ist an sich aus dem Stand der Technik bekannt und beispielsweise in EP 1 367 302 A2 beschrieben, so dass der Inhalt dieser Patentveröffentlichung hinsichtlich der Konstruktion und Funktionsweise der Sperrluftdichtung der vorliegenden Beschreibung in vollem Umfang zuzurechnen ist.

Darüber hinaus ist in dem Gehäuse der Nass-Reinigungsstation unter der Einführöffnung und dazu beabstandet vorzugsweise ein Innentubus angeordnet, der koaxial zu der Einführrichtung ausgerichtet ist. Dieser Innentubus dient zur Aufnahme eines Glockentellers des zu reinigenden Zerstäubers für eine Innenspülung des Glockentellers. Hierbei wird durch den Zerstäuber hindurch Spülmittel auf den Glockenteller geleitet, das dann zusammen mit Schmutzresten von dem Innentubus aufgefangen wird.

Bei dem bevorzugten Ausführungsbeispiel der Erfindung sind die einzelnen Reinigungsdüsen mit ihrer Abstrahlrichtung in einem bestimmten Neigungswinkel zu der Einführrichtung des Zerstäubers angewinkelt. Dieser Neigungswinkel liegt vorzugsweise im Bereich von 20°-80°, wobei sich ein Wert von 60° als besonders vorteilhaft erwiesen hat. Relativ zur Oberfläche des zu reinigenden Zerstäubers ist der Neigungswinkel der einzelnen Reinigungsdüsen dagegen vorzugsweise 90°.

Der Neigungswinkel der einzelnen Reinigungsdüsen lässt sich einfach durch Montage einer anderen Düsenhalterung ändern.

Hierbei ist zu erwähnen, dass der Neigungswinkel der Reinigungsdüsen in den verschiedenen Ebenen der Reinigungsdüsen unterschiedlich sein kann, um die Reinigungswirkung zu optimieren.

Ferner ist zu erwähnen, dass zwischen der Austrittsöffnung der Reinigungsdüsen und der zu reinigenden Oberfläche des Zerstäubers ein bestimmter Reinigungsabstand liegt. Das erfindungsgemäße Reinigungsgerät ist vorzugsweise so konstruiert, dass der Reinigungsabstand im Bereich von 10mm-50mm liegt, wobei sich ein Wert von 30mm für den Reinigungsabstand als besonders vorteilhaft erwiesen hat.

Die Befestigung der erfindungsgemäßen Reinigungsdüsen in der Nass-Reinigungsstation und genauer in dem Gehäuse der Nass-Reinigungsstation erfolgt vorzugsweise mittels einer Düsenhalterung, wobei die Düsenhalterung vorzugsweise eine auswechselbare Befestigung der einzelnen Reinigungsdüsen ermöglicht. Vorzugsweise ist die Düsenhalterung schwingungsdämpfend, um eine Schwingungsübertragung von den Reinigungsdüsen zu verringern. Dies ist vorteilhaft, weil der rotierende Reinigungsrüssel der Reinigungsdüsen in der Regel nicht vollständig ausgewuchtet ist und deshalb entsprechende Schwingungen auf das Gehäuse der Nass-Reinigungsstation überträgt. Die schwingungsdämpfende Gestaltung der Düsenhalterung verringert hierbei die Schwingungsübertragung von den Reinigungsdüsen auf das Gehäuse der Nass-Reinigungsstation. Beispielsweise kann hierzu ein schwingungsdämpfendes Elastomerbauteil in der Düsenhalterung vorgesehen sein, beispielsweise ein O-Ring.

Weiterhin ist zu erwähnen, dass die Düsenhalterung die Reinigungsdüse vorzugsweise formschlüssig festklemmt, wobei die Düsenhalterung zum Festklemmen der Reinigungsdüse mindestens eine Schraube aufweist. Vorzugsweise ist diese Schraube verliersicher (selbsthemmend) ausgebildet, um trotz der von der Reinigungsdüse ausgehenden Vibrationen ein Lösen der Schraubverbindung zu vermeiden. Die Düsenhalterung ermöglicht also vorzugsweise einen schnellen Wechsel der Reinigungsdüse durch zwei verliersichere Schrauben.

Es wurde bereits vorstehend kurz erwähnt, dass der Rotationsantrieb für den rotierenden Reinigungsrüssel durch mindestens ein drehbares Turbinenrad erfolgen kann, das pneumatisch angetrieben wird.

Vorzugsweise wird das Turbinenrad hierbei radial von innen nach außen durchströmt, jedoch sind auch andere Bauweisen von Turbinenrädern möglich.

In dem bevorzugten Ausführungsbeispiel der Erfindung weist das Turbinenrad innen mehrere Öffnungen auf, um die von innen zugeführte Antriebsluft in das Turbinenrad aufzunehmen. Die Öffnungen in dem Turbinenrad münden dann jeweils in dem Turbinenrad in eine Turbinenkammer, wobei die einzelnen Turbinenkammern jeweils eine Austrittsöffnung aufweisen, die in Umfangsrichtung ausgerichtet ist, was zu einem entsprechenden Antriebsmoment führt. Die Querschnittsfläche der Austrittsöffnungen der einzelnen Turbinenkammern liegt vorzugsweise im Bereich von 0,5mm²-3mm².

Bei dem bevorzugten Ausführungsbeispiel der Erfindung wird die Antriebsluft nach dem Durchströmen des Turbinenrades nicht einfach nach außen abgegeben. Vielmehr wird die Antriebsluft nach dem Durchströmen des Turbinenrades vorzugsweise als Sperrluft durch Sperrluftdüsen in den Ringspalt zwischen dem feststehenden Trichter und dem rotierenden Reinigungsrüssel abgegeben. Diese Sperrluft bildet quasi einen ringförmigen Schutzmantel für die innen liegenden Wälzlager und verhindert dadurch, dass Overspray oder sonstiger Schmutz in die Wälzlager gelangt.

Weiterhin ist zu erwähnen, dass zum Antrieb des rotierenden Reinigungsrüssels auch mehrere Turbinenräder vorgesehen sein können, die axial hintereinander angeordnet sein können. Dies kann beispielsweise sinnvoll sein, um die Antriebsleistung zu erhöhen.

Eine andere Möglichkeit zum Antrieb des rotierenden Reinigungsrüssels besteht darin, dass der Reinigungsrüssel an seinem freien Ende eine Austrittsöffnung aufweist, die in Umfangsrichtung ausgerichtet ist, um den Reinigungsrüssel durch den Rückstoß des austretenden Reinigungsfluids anzutreiben.

Bei dieser Variante zum Antrieb des rotierenden Reinigungsrüssels kann der Reinigungsrüssel mindestens ein Flügelrad aufweisen, um die Drehzahl des Reinigungsrüssels durch den Strömungswiderstand des Flügelrades zu begrenzen. Alternativ kann das Flügelrad aber auch zum Antrieb genutzt werden, wenn das Flügelrad entsprechend angeströmt wird.

Das erfindungsgemäße Reinigungsgerät weist vorzugsweise einen Reinigungsmittelanschluss und einen Versorgungsluftanschluss auf, wobei über den Versorgungsluftanschluss Druckluft zugeführt wird, während über den Reinigungsmittelanschluss ein Reinigungsfluid (z.B. Lösemittel) zugeführt wird. In den einzelnen Reinigungsdüsen teilt sich die Versorgungsluft dann auf zum einen in Antriebsluft zum Antrieb eines Turbinenrades in der Reinigungsdüse und zum anderen in Reinigungsluft zum Reinigen des Zerstäubers. Die Antriebsluft dient zum Antrieb des Turbinenrades und anschließend als Sperrluft, wie bereits vorstehend beschrieben wurde. Die Reinigungsluft dient dagegen ausschließlich zum Reinigen des Zerstäubers und wird zusammen mit dem Reinigungsfluid auf den zu reinigenden Zerstäuber abgegeben. Das Verhältnis von Reinigungsluft zu Antriebsluft kann beispielsweis 1:1, 2:1, 3:1 oder 4:1 betragen, wobei sich ein Verhältnis von 2:1 als vorteilhaft erwiesen hat.

Ferner ist zu erwähnen, dass der Mengenstrom (Volumenstrom oder Massenstrom) des Reinigungsfluids und der Mengenstrom (Massenstrom oder Volumenstrom) der Versorgungsluft vorzugsweise unabhängig voneinander einstellbar sind. Dies bietet die Möglichkeit, dass das Antriebsmoment für den Reinigungsrüssel und die Energie der Reinigungsluft hochgehalten werden können, während die Menge des Reinigungsfluids reduziert wird. Die Menge des Reinigungsfluids wird vorzugsweise für alle Reinigungsdüsen des Reinigungsgeräts zentral und einheitlich eingestellt. Diese Einstellung kann beispielsweise über ein Druckregelventil, über eine Drossel mit austauschbaren Blenden oder über ein Nadelventil erfolgen. Neben der Menge des Reinigungsfluids kann alternativ oder zusätzlich die Zykluszeit (Reinigungszeit) verändert (z.B. erhöht oder verringert) werden.

Weiterhin ist zu erwähnen, dass der Reinigungsrüssel mit einer Drehzahl rotiert, die vorzugsweise im Bereich von 500 Umdrehungen/Minute bis 30.000 Umdrehungen/Minute liegt, wobei sich ein Drehzahlbereich von 2.000 Umdrehungen/Minute bis 8.000 Umdrehungen/Minute als vorteilhaft erwiesen hat.

Darüber hinaus ist zu bemerken, dass verschiedene Bauteile des Reinigungsgeräts durch ein generatives Herstellungsverfahren ("rapid prototyping") hergestellt werden können. Derartige generative Herstellungsverfahren sind beispielsweise aus WO 2010/028864 A2 bekannt, so dass der Inhalt dieser Patentveröffentlichung der vorliegenden Beschreibung in vollem Umfang zuzurechnen ist, was die Herstellung mittels generativer Herstellungsverfahren betrifft.

In einer Variante der Erfindung ist das Reinigungsgerät ortsfest in einer Beschichtungsanlage montiert, beispielsweise auf einem Gitterrost am Boden einer Lackierkabine.

In einer anderen Variante der Erfindung ist das Reinigungsgerät dagegen beweglich montiert, beispielsweise mitfahrend auf einem verfahrbaren Lackierroboter. Diese mitfahrende Montage des Reinigungsgeräts bietet den Vorteil, dass sich das Reinigungsgerät unabhängig von der Verfahrstellung des Lackierroboters stets in unmittelbarer Nähe des Lackierroboters befindet, so dass der Reinigungsprozess ohne ein Verfahren des Lackierroboters beginnen kann, wodurch die Reinigungsdauer verringert wird.

Zusätzlich zu der vorstehend beschriebenen Nass-Reinigungsstation kann das erfindungsgemäße Reinigungsgerät auch eine Trocken-Reinigungsstation aufweisen zur trockenen oder halbtrockenen Reinigung des Zerstäubers. Beispielsweise kann die Trocken-Reinigungsstation mindestens eine Reinigungsbürste aufweisen, um die Außenseite des Zerstäubers abzubürsten. In einem Ausführungsbeispiel der Erfindung ist die Reinigungsbürste ringförmig und umgibt den Zerstäuber beim Reinigen ringförmig.

Hierbei ist zu erwähnen, dass die Trocken-Reinigungsstation vorzugsweise außerhalb des Gehäuses der Nass-Reinigungsstation angeordnet ist. Die Nass-Reinigungsstation ist hierbei entlang der Einführrichtung vorzugsweise hinter der Trocken-Reinigungsstation, so dass die Nass-Reinigungsstation einen vorderen Bereich des Zerstäubers reinigt, während die Trocken- Reinigungsstation einen hinteren Bereich des Zerstäubers reinigt.

Die Reinigungsbewegung der Reinigungsbürste relativ zum Zerstäuber kann im Rahmen der Erfindung auf verschiedene Weise realisiert werden. In einer Variante der Erfindung ist die Reinigungsbürste ortsfest montiert, wobei sich der Zerstäuber während des Reinigungsprozesses um seine Längsachse dreht, um die Relativbewegung zwischen der Reinigungsbürste und dem Zerstäuber zu realisieren. In einer anderen Variante der Erfindung wird der Zerstäuber dagegen während des Reinigungsprozesses ortsfest gehalten, während sich die Reinigungsbürste um den Zerstäuber dreht. In einer anderen Variante der Erfindung bewegen sich dagegen während des Reinigungsprozesses sowohl die Reinigungsbürste als auch der Zerstäuber, um die erforderliche Relativbewegung zwischen Reinigungsbürste und Zerstäuber zu realisieren.

Im Rahmen der Erfindung besteht weiterhin die Möglichkeit, dass sich unter der Nass-Reinigungsstation eine Tropfenabscheidung befindet, um das zerstäubte Reinigungsfluid abzuscheiden.

Unter dieser Tropfenabscheidung kann noch eine Auffangvorrichtung angeordnet sein, um das von der Tropfenabscheidung abgeschiedene Reinigungsfluid und abgereinigten Lack aufzufangen.

Neben dem vorstehend beschriebenen erfindungsgemäßen Reinigungsgerät umfasst die Erfindung auch ein entsprechendes Betriebsverfahren, wobei sich die Einzelheiten des Betriebsverfahrens bereits aus der obigen Beschreibung ergeben, so dass zur Vermeidung von Wiederholungen auf eine erneute Beschreibung des Betriebsverfahrens verzichtet wird.

Eine Besonderheit des erfindungsgemäßen Betriebsverfahrens kann jedoch darin bestehen, dass der Zerstäuber nach einem Reinigungsprozess beim Herausziehen aus dem Reinigungsgerät die Reinigungsbürste mit seiner Lenkluft abbläst, um die Reinigungsbürste von anhaftendem Lackstaub zu befreien. Hierzu kann der Zerstäuber bei angeschalteter Lenkluft beispielsweise eine Taumelbewegung ausführen.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine schematische Seitenansicht eines erfindungsgemäßen Reinigungsgeräts mit einer Nass-Reinigungsstation und einer Trocken-Reinigungsstation,
- Figur 2: eine Perspektivansicht der Nass-Reinigungsstation aus Figur 1,
- Figur 3: eine Aufsicht auf die Nass-Reinigungsstation aus Figur 2,
- Figur 4: eine Querschnittsansicht durch die Nass-Reinigungsstation gemäß den Figuren 2 und 3 entlang der Schnittlinie A-A in Figur 3,
- Figur 5: eine Perspektivansicht einer der Reinigungsdüsen der Nass-Reinigungsstation aus den Figuren 2 bis 4,
- Figur 6: eine Längsschnittansicht der Reinigungsdüse gemäß Figur 6,
- Figur 7: eine vergrößerte Detailansicht von Figur 6,
- Figur 8: eine Vorderansicht der Reinigungsdüse gemäß den Figuren 5 bis 7,
- Figur 9: die Reinigungsdüse gemäß den Figuren 5 bis 7 mit demontiertem Trichter.

Die Zeichnungen zeigen ein Ausführungsbeispiel eines erfindungsgemäßen Reinigungsgerätes zum Reinigen eines Rotationszerstäubers 1 mit einem Glockenteller 2, wobei das Reinigungsgerät eine Trocken-Reinigungsstation 3 und eine Nass-Reinigungsstation 4 aufweist.

Zum Reinigen wird der Rotationszerstäuber entlang einer Einführrichtung 5 durch eine Einführöffnung 6 in ein Gehäuse 7 der Nass-Reinigungsstation 4 eigeführt.

Die Trocken-Reinigungsstation 3 befindet sich hierbei außerhalb des Gehäuses 7 der Nass-Reinigungsstation 4, d.h. oberhalb der Nass-Reinigungsstation 4. Die Trocken-Reinigungsstation 3 reinigt deshalb einen hinteren Bereich des Rotationszerstäubers 1, während die Nass-Reinigungsstation 4 einen vorderen Bereich des Rotationszerstäubers 1 mit dem Glockenteller 2 reinigt.

Zum Reinigen des Rotationszerstäubers 1 weist die Trocken-Reinigungsstation 3 eine ringförmige Reinigungsbürste 8 auf, die von einem nur schematisch dargestellten Bürstenantrieb bewegt werden kann. Zum einen kann der Bürstenantrieb 9 die ringförmige Reinigungsbürste 8 um die Einführrichtung 5 drehen, so dass die Reinigungsbürste 8 dabei die Außenseite des Rotationszerstäubers 1 reinigt. Zum anderen kann der Bürstenantrieb 9 die Reinigungsbürste 8 aber auch entlang der Einführrichtung 5 verschieben, so dass die Reinigungsbürste 8 nahezu die gesamte Außenfläche des Rotationszerstäubers 1 überstreichen kann.

Am Ende eines Reinigungsprozesses kann der von einem mehrachsigen Lackierroboter geführte Rotationszerstäuber aus dem Gehäuse 7 der Nass-Reinigungsstation 4 herausgezogen werden und dann eine Taumelbewegung ausführen, um mit seiner Lenkluft die ringförmige Reinigungsbürste 8 abzublasen und dadurch zu reinigen.

Die Nass-Reinigungsstation 4 weist an der Oberseite des topfförmigen Gehäuses 7 einen zweiteiligen Deckel mit einem unteren Deckelteil 10 und einem oberen Deckelteil 11 auf, wobei die beiden Deckelteile 10, 11 fest miteinander verbunden sind, beispielsweise durch eine Verschraubung. Das untere Deckelteil 10 ist dagegen durch drei Spannverschlüsse 12 mit dem Gehäuse 7 verbunden. Die Spannverschlüsse 12 ermöglichen ein schnelles Öffnen der Nass-Reinigungsstation 4, beispielsweise zu Wartungszwecken.

In dem oberen Deckelteil 11 der Nass-Reinigungsstation 4 befindet sich ein Düsenkranz 13 von Blasluftdüsen, die Blasluft radial nach innen abgeben und dadurch den Zerstäuber trockenblasen können.

Die Nass-Reinigungsstation 4 weist drei Reinigungsdüsen 14 auf, die über den Umfang verteilt äquidistant angeordnet sind. Die einzelnen Reinigungsdüsen 14 geben jeweils ein Druckluft-Reinigungsmittel-Gemisch entlang einer Abstrahlrichtung 15 auf die Außenseite des Rotationszerstäubers 1 ab, wobei die Abstrahlrichtung 15 gegenüber der Einführrichtung 5 um einen Winkel α≈60° angewinkelt ist.

Die einzelnen Reinigungsdüsen 14 sind hierbei schwingungsgedämpft in der Wandung des Gehäuses 7 der Nass-Reinigungsstation 4 montiert. Hierbei ragen die einzelnen Reinigungsdüsen 14 durch einen Durchbruch in der Wandung des Gehäuses 7 nach innen hindurch und werden von einem Winkel 16 fixiert. Mit einem Schenkel greift der Winkel 16 in eine Nut 17 der Reinigungsdüse 14 ein und fixiert diese dadurch formschlüssig. Mit seinem anderen Schenkel liegt der Winkel 16 dagegen auf einem elastischen Dämpfungselement 18 (Tülle) auf und wird mittels zweier verliersicherer Schrauben 19 fixiert. Das Dämpfungselement 18 zwischen dem Winkel 16 und dem Gehäuse 7 der Nass-Reinigungsstation 4 sorgt hierbei für eine Schwingungsentkopplung, so dass die von den Reinigungsdüsen 14 ausgehenden Vibrationen nur in geringem Maße auf das Gehäuse 7 der Nass-Reinigungsstation 4 übertragen werden. Darüber hinaus ermöglicht diese Art der Halterung der einzelnen Reinigungsdüsen 14 einen schnellen und einfachen Wechsel der Reinigungsdüsen.

Der Aufbau und die Funktionsweise der einzelnen Reinigungsdüsen 14 ist insbesondere aus den Figuren 4 bis 9 ersichtlich und wird nachfolgend beschrieben.

Zunächst weisen die einzelnen Reinigungsdüsen 14 jeweils einen außenliegenden, ortsfesten Trichter 20 auf, der sich zu seinem freien Ende hin trichterförmig erweitert.

In dem Trichter 20 ist ein im Betrieb rotierender Reinigungsrüssel 21 angeordnet, wobei der Reinigungsrüssel 21 im Betrieb ein Gemisch aus Druckluft und Reinigungsmittel (z.B. Lösemittel) abgibt, um die Außenseite des Rotationszerstäubers 1 zu reinigen.

In dem Reinigungsrüssel 21 verläuft eine Längsbohrung, in der ein Innenschlauch 22 und ein Außenschlauch 23 verlaufen. Der Innenschlauch 22 dient hierbei zur Zuführung eines Reinigungsmittels (z.B. Lösemittel), das über einen Reinigungsmittelanschluss 24 zugeführt wird. Der Ringspalt zwischen dem Innenschlauch 22 und dem Außenschlauch 23 dient dagegen zur Weiterleitung von Reinigungsluft, die über einen Versorgungsluftanschluss 25 zugeführt wird.

Der drehbare Reinigungsrüssel 21 ist mit einer Antriebswelle 26 verschraubt, die hohl ausgeführt ist und den Innenschlauch 22 und den Außenschlauch 23 aufnimmt.

An seinem stromaufwärts gelegenen Ende ist in der Antriebswelle 26 ein Gleitlager 27 angeordnet, wobei die Reinigungsluft durch das Gleitlager 27 in axialer Richtung hindurchströmt und durch Radialbohrungen 28 in der Wandung der Antriebswelle nach außen in ein Turbinenrad 29 strömen kann. Die über den Versorgungsluftanschluss 25 zugeführte Versorgungsluft teilt sich also auf in Reinigungsluft und Antriebsluft. Die Reinigungsluft strömt durch den Ringspalt zwischen dem Innenschlauch 22 und dem Außenschlauch 23 nach vorne und wird am freien Ende des Reinigungsrüssels 21 abgegeben. Die Antriebsluft strömt dagegen durch die Radialbohrungen 28 nach außen in das Turbinenrad 29 und treibt dadurch das Turbinenrad an. Hierbei ist zu erwähnen, dass die Antriebswelle 26 mit dem Turbinenrad 29 über zwei Wälzlager 30, 31 drehbar in einem Gehäuseteil 32 gelagert ist.

Die an dem Turbinenrad 29 außen austretende Antriebsluft strömt dann außen an den Wälzlagern 30, 31 vorbei nach vorne durch Bohrungen in hohle Madenschrauben 33 mit Bohrungen und tritt schließlich durch Sperrluftdüsen 34 (vgl. Figur 7) nach vorne aus. Die Sperrluftdüsen 34 geben also einen Sperrluftvorhang in den Ringspalt zwischen dem feststehenden Trichter 20 und dem rotierenden Reinigungsrüssel 21 ab. Dadurch wird die Verschmutzung der Wälzlager 30, 31 minimiert.

Das Gehäuseteil 32 ist hierbei in das proximale Ende des Trichters 20 eingesetzt und durch einen Dichtungsring 35 gegenüber dem Trichter 20 abgedichtet. Der Dichtungsring 35 verhindert außerdem das Lösen des Trichters 20 durch Vibrationen.

An seinem proximalen Ende ist das Gehäuseteil 32 in ein weiteres Gehäuseteil 36 eingesetzt, wobei das Gehäuseteil 32 durch einen weiteren Dichtungsring 37 gegenüber dem Gehäuseteil 36 abgedichtet ist.

Schließlich weist die Reinigungsdüse 14 noch ein Anschlussteil 38 auf, das durch eine Spannschraube 39 in dem Gehäuseteil 36 festgespannt werden kann, wobei das Anschlussteil 38 den Reinigungsmittelanschluss 24 und den Versorgungsluftanschluss 25 aufweist.

Aus Figur 6 ist weiterhin ersichtlich, dass der Innenschlauch 22 und der Außenschlauch 23 am freien Ende des Reinigungsrüssels 21 in eine Düsenöffnung ausmünden, welche das Gemisch aus Reinigungsmittel und Druckluft in einer bestimmten Abstrahlrichtung 40 abgibt. Der Reinigungsrüssel 21 rotiert hierbei um eine Rotationsachse 41, wobei die Abstrahlrichtung 40 gegenüber der Rotationsachse 41 um einen Winkel β≈10° angewinkelt ist. Der Neigungswinkel β hat zur Folge, dass sich die Abstrahlrichtung 40 aufgrund der Rotation des Reinigungsrüssels 21 im Betrieb kontinuierlich ändert und dadurch einen größeren Bereich überstreicht.

Weiterhin ist aus Figur 6 ersichtlich, dass sich der Reinigungsrüssel 21 zu seinem freien Ende hin mit einem Kegelwinkel γ≈20° aufweitet. Dies hat den technischen Zweck, dass eine möglichst rotationssymmetrische Massenverteilung des Reinigungsrüssels 21 erwünscht ist, damit trotz der Rotation des Reinigungsrüssels 21 möglichst geringe Vibrationen auftreten. Die zusätzliche Masse in dem Reinigungsrüssel 21 auf der der Austrittsöffnung des Innenschlauchs 22 und des Außenschlauchs 23 gegenüber liegenden Seite dient also zur Vermeidung einer Unwucht des Reinigungsrüssels 21.

Die Erfindung ist nicht auf das vorstehend beschriebene bevorzugte Ausführungsbeispiel beschränkt. Vielmehr ist eine Vielzahl von Varianten und Abwandlungen möglich, die ebenfalls von dem Erfindungsgedanken Gebrauch machen und deshalb in den Schutzbereich fallen. Insbesondere beansprucht die Erfindung auch Schutz für den Gegenstand und die Merkmale der Unteransprüche unabhängig von den jeweils in Bezug genommenen Ansprüchen und insbesondere ohne die Merkmale des Hauptanspruchs.

### Bezugszeichenliste:

- 1: Rotationszerstäuber
- 2: Glockenteller
- 3: Trocken-Reinigungsstation
- 4: Nass-Reinigungsstation
- 5: Einführrichtung
- 6: Einführöffnung der Nass-Reinigungsstation
- 7: Gehäuse der Nass-Reinigungsstation
- 8: Reinigungsbürste
- 9: Bürstenantrieb
- 10: Unteres Deckelteil
- 11: Oberes Deckelteil
- 12: Spannverschlüsse
- 13: Düsenkranz für Blasluft
- 14: Reinigungsdüse
- 15: Abstrahlrichtung der Reinigungsdüse
- 16: Winkel
- 17: Nut in der Reinigungsdüse
- 18: Dämpfungselement zur schwingungsdämpfenden Halterung der Reinigungsdüse
- 19: Verliersichere Schrauben
- 20: Trichter
- 21: Reinigungsrüssel
- 22: Innenschlauch
- 23: Außenschlauch
- 24: Reinigungsmittelanschluss
- 25: Versorgungsluftanschluss
- 26: Antriebswelle
- 27: Gleitlager
- 28: Radialbohrungen im Antriebswelle
- 29: Turbinenrad
- 30: Wälzlager
- 31: Wälzlager
- 32: Gehäuseteil
- 33: Madenschrauben mit Bohrungen
- 34: Sperrluftdüsen
- 35: Dichtungsring
- 36: Gehäuseteil
- 37: Dichtungsring
- 38: Anschlussteil
- 39: Spannschraube
- 40: Abstrahlrichtung des Reinigungsrüssels
- 41: Rotationsachse des Reinigungsrüssels
- α: Neigungswinkel zwischen Abstrahlrichtung und Einführrichtung
- β: Neigungswinkel der Abstrahlrichtung zur Rotationsachse
- γ: Kegelwinkel des Reinigungsrüssels

## Patentansprüche

1. Reinigungsgerät zum Reinigen eines Zerstäubers (1), insbesondere eines Rotationszerstäubers, mit
a) einer Nass-Reinigungsstation (4) mit mindestens einer Reinigungsdüse (14) zur feuchten Reinigung des Zerstäubers (1) durch Besprühen mit einem Reinigungsfluid, wobei der Zerstäuber (1) zum Reinigen in einer Einführrichtung (5) in die Nass-Reinigungsstation (4) einführbar ist,
**dadurch gekennzeichnet,**
b) dass die Reinigungsdüse (14) zur Abgabe des Reinigungsfluids einen drehbaren Reinigungsrüssel (21) aufweist,
c) dass der drehbare Reinigungsrüssel (21)
c1) eine Massenverteilung und/oder eine Außenkontur aufweist, die bezüglich der Rotationsachse (41) des Reinigungsrüssels (21) im Wesentlichen rotationssymmetrisch ist, um die durch die Rotation des Reinigungsrüssels (21) verursachten Vibrationen zu verringern, und/oder
c2) mindestens ein Gegengewicht aufweist, um den Reinigungsrüssel (21) statisch und/oder dynamisch auszuwuchten.

2. Reinigungsgerät nach Anspruch 1,
**dadurch gekennzeichnet,**
a) **dass** ein Drehzahlregler vorgesehen ist zur Regelung der Drehzahl des Reinigungsrüssels (21), und/oder
b) **dass** der Drehzahlregler ein Fliehkraftregler ist, der in Abhängigkeit von der Drehzahl des Reinigungsrüssels (21) einen Teil der zum Antrieb eines Turbinenrads bestimmten Antriebsluft ableitet, und/oder
c) **dass** der Fliehkraftregler eine Manschette aufweist, die außen an einer von der Antriebsluft durchströmten Antriebswelle anliegt und bei zunehmender Drehzahl Radialbohrungen in der Wandung der Antriebswelle freigibt, wodurch ein Teil der Antriebsluft abgeleitet wird und dann nicht mehr zum Antrieb dient, und/oder
d) **dass** die Manschette aus mehreren Segmenten besteht, die von einem O-Ring auf die Antriebswelle gedrückt werden, oder
e) **dass** der Fliehkraftregler ein Bremselement aufweist, das sich in Abhängigkeit von der Drehzahl verformt und dadurch ein Bremsmoment erzeugt, oder
f) **dass** der Reinigungsrüssel (21) eine Austrittsöffnung aufweist, die in Umfangsrichtung ausgerichtet wird, um den Reinigungsrüssel (21) durch den Rückstoß des austretenden Fluids in Drehung zu versetzen und dass die Austrittsöffnung in Abhängigkeit von der Drehzahl ihrer Ausrichtung ändert und dadurch eine Drehzahlregelung bewirkt.

3. Reinigungsgerät nach einem der vorhergehenden Ansprüche, **dadurch gekennzeichnet,**
a) dass die Reinigungsdüse (14) einen feststehenden Trichter (20) aufweist, und/oder
b) dass der rotierende Reinigungsrüssel (21) innerhalb des Trichters (20) angeordnet ist, und/oder
c) dass der rotierende Reinigungsrüssel (21) aus einem starren Material besteht, so dass sich der rotierende Reinigungsrüssel (21) im Betrieb nicht wesentlich verformt, und/oder
d) dass sich der Reinigungsrüssel (21) zu seinem freien Ende hin aufweitet, insbesondere kegelförmig, insbesondere mit einem mit einem Kegelwinkel (γ) von 5°-20° oder 10°-15°, und/oder
e) dass der rotierende Reinigungsrüssel (21) eine Längsbohrung aufweist, in der koaxial ein Außenschlauch (23) und ein Innenschlauch (22) verlaufen, und/oder
f) dass der Innenschlauch (22) stromaufwärts mit einer Reinigungsmittelzuleitung (24) verbunden ist und stromabwärts in eine Düsenöffnung am freien Ende des Reinigungsrüssels (21) mündet, und/oder
g) dass der Ringspalt zwischen dem Außenschlauch (23) und dem Innenschlauch (22) stromaufwärts mit einer Luftzuleitung (25) und stromabwärts mit einer Düsenöffnung am freien Ende des Reinigungsrüssels (21) verbunden ist, und/oder
h) dass der Innenschlauch (22) an seinem stromaufwärts gelegenen Ende verdrehsicher fixiert ist, so dass sich der Außenschlauch (23) im Betrieb relativ zu dem Innenschlauch (22) dreht, und/oder
i) dass der Außenschlauch (23) steifer ist als der Innenschlauch (22), und/oder
j) dass die Düsenöffnung zur Abgabe des Reinigungsfluids zu der Rotationsachse (41) des Reinigungsrüssels (21) um einen Neigungswinkel (β) angewinkelt ist, so dass die Rotation des Reinigungsrüssels (21) zu einer Änderung der Abstrahlrichtung (40) führt, und/oder
k) dass die Reinigungsdüse (14) eine auswechselbare Schlauch-Baugruppe aufweist, die den Innenschlauch (22), den Außenschlauch (23) und ein Klemmelement umfasst, und/oder
l) dass das Klemmelement den Innenschlauch (22) festklemmt, und/oder
m) dass das Klemmelement mittels einer Verschraubung in der Reinigungsdüse (14) festgeschraubt ist, und/oder
n) dass die Reinigungsdüsen (14) bezüglich der Einführrichtung (5) über den Umfang verteilt angeordnet sind, und/oder
o) dass die Reinigungsdüsen (14) in mehreren Ebenen angeordnet sind, die in Axialrichtung hintereinander angeordnet sind, und/oder
p) dass die Reinigungsdüsen (14) in den einzelnen Ebenen zu den Reinigungsdüsen (14) in der jeweils benachbarten Ebene in Umfangsrichtung versetzt sind, und/oder
q) dass die Nass-Reinigungsstation (4) ein Gehäuse (7) mit einer Einführöffnung (6) aufweist, um den zu reinigenden Zerstäuber (1) entlang der Einführrichtung (5) in das Gehäuse (7) einzuführen, und/oder
r) dass die Einführöffnung (6) mit einem Dichtring abgedichtet ist, und/oder
s) dass die Einführöffnung (6) mit einer Sperrluftdichtung abgedichtet ist, wobei die Sperrluftdichtung Sperrluft über die Einführöffnung (6) bläst, und/oder
t) dass an der Einführöffnung (6) ein Blasluftring (13) angeordnet ist, um den Zerstäuber (8) trocken zu blasen, und/oder
u) dass in dem Gehäuse (7) ein Innentubus koaxial zu der Einführrichtung (5) angeordnet ist, um einen Glockenteller des zu reinigenden Zerstäubers (1) aufzunehmen, und/oder
v) dass die mindestens eine Reinigungsdüse (14) mit ihrer Abstrahlrichtung (15) in einem bestimmten Neigungswinkel (α) zu der Einführrichtung (5) des Zerstäubers (1) angewinkelt ist, und/oder
w) dass der Neigungswinkel (α) der mindestens einen Reinigungsdüse (14) größer ist als 20°, 30°, 40° oder 50°, und/oder
x) dass der Neigungswinkel (α) der mindestens einen Reinigungsdüse (14) kleiner ist als 85°, 80°, 70° oder 65°, und/oder
y) dass der Neigungswinkel (α) in den verschiedenen Ebenen der Reinigungsdüsen (14) unterschiedlich ist, und/oder
z) dass zwischen der Austrittsöffnung der Reinigungsdüse (14) und der zu reinigenden Oberfläche des Zerstäubers (1) ein bestimmter Reinigungsabstand liegt, und/oder
aa) dass der Reinigungsabstand der mindestens einen Reinigungsdüse (14) größer ist als 5mm, 10mm, 20mm oder 25mm, und/oder
ab) dass der Reinigungsabstand der mindestens einen Reinigungsdüse (14) kleiner ist als 70mm, 60mm, 50mm, 40mm oder 35mm, und/oder
ac) dass das Gehäuse (7) an seiner Oberseite von einem Deckel (10, 11) abgeschlossen ist, in dem die Einführöffnung (6) für den Zerstäuber (1) angeordnet ist.

4. Reinigungsgerät nach einem der vorhergehenden Ansprüche, **dadurch gekennzeichnet,**
a) **dass** die Nass-Reinigungsstation (4) zur Befestigung der mindestens einen Reinigungsdüse (14) eine Düsenhalterung (16-19) aufweist, und/oder
b) **dass** die Düsenhalterung (16-19) eine auswechselbare Befestigung der Reinigungsdüse (14) ermöglicht, und/oder
c) **dass** die Düsenhalterung (16-19) schwingungsdämpfend ist, um eine Schwingungsübertragung von der Reinigungsdüse (14) zu verringern, insbesondere mittels eines schwingungsdämpfender Elastomerbauteils (18) in der Düsenhalterung, insbesondere mittels eines O-Rings (18), und/oder
d) **dass** die Düsenhalterung (16-19) die Reinigungsdüse (14) formschlüssig festklemmt, und/oder
e) **dass** die Düsenhalterung (16-19) zum Festklemmen der Reinigungsdüse (14) mindestens eine Schraube (19) aufweist, wobei die Schraube (19) selbsthemmend verliersicher ist, um trotz der von der Reinigungsdüse (14) ausgehenden Vibrationen ein Lösen der Schraubverbindung zu vermeiden.

5. Reinigungsgerät nach einem der vorhergehenden Ansprüche, **dadurch gekennzeichnet,**
a) **dass** die Reinigungsdüse (14) zum pneumatischen Antrieb des drehbaren Reinigungsrüssels (21) mindestens ein drehbares Turbinenrad (29) aufweist, oder
b) **dass** der Reinigungsrüssel (21) an seinem freien Ende eine Austrittsöffnung aufweist, die in Umfangsrichtung ausgerichtet ist, um den Reinigungsrüssel (21) durch den Rückstoß des austretenden Reinigungsfluids anzutreiben, wobei der Reinigungsrüssel (21) vorzugsweise mindestens ein Flügelrad aufweist, um die Drehzahl des Reinigungsrüssels (21) durch den Strömungswiderstand des Flügelrades zu begrenzen.

6. Reinigungsgerät nach Anspruch 5,
**dadurch gekennzeichnet,**
a) **dass** die Antriebsluft das Turbinenrad (29) von innen nach außen anströmt, und/oder
b) **dass** das Turbinenrad (29) innen mehrere Öffnungen aufweist, um die Antriebsluft in das Turbinenrad (29) aufzunehmen, und/oder
c) **dass** die Öffnungen in dem Turbinenrad (29) in jeweils einen Turbinenkammer münden, und/oder
d) **dass** die Turbinenkammern jeweils eine Austrittsöffnung aufweisen, die in Umfangsrichtung ausgerichtet ist, und/oder
e) **dass** die Querschnittsfläche der Austrittsöffnungen größer als 0,5mm² und/oder kleiner als 3mm² ist, und/oder
f) **dass** die Antriebsluft nach dem Durchströmen des Turbinenrades als Sperrluft durch Sperrluftdüsen in den Ringspalt zwischen dem feststehenden Trichter (20) und dem rotierenden Reinigungsrüssel (21) abgegeben wird, wobei die Sperrluft die Verschmutzung der Wälzlager (30, 31) des Reinigungsrüssels (21) verringert, und/oder
g) **dass** mehrere Turbinenräder (29) zum Antrieb des drehbaren Rüssels vorgesehen sind.

7. Reinigungsgerät nach einem der vorhergehenden Ansprüche, **gekennzeichnet durch**
a) einen Reinigungsmittelanschluss (24) zur Zuführung des Reinigungsfluids und
b) einen Versorgungsluftanschluss (25) zur Zuführung von Versorgungsluft, und
c) dass sich die Versorgungsluft in der Reinigungsdüse (14) aufteilt in
- Antriebsluft zum Antrieb eines Turbinenrades (29) in der Reinigungsdüse (14) für einen Rotationsantrieb des Reinigungsrüssels (21) und in
- Reinigungsluft zum Reinigen des Zerstäubers (1), und/oder
d) dass der Anteil der Antriebsluft an der Versorgungsluft größer ist als 10%, 20%, 30%, 40% oder 50%, und/oder
e) dass der Anteil der Antriebsluft an der Versorgungsluft kleiner ist als 70%, 60%, 50%, 40%, 35%, und/oder
f) dass das Mengenverhältnis der Reinigungsluft zu der Antriebsluft im Wesentlichen 2:1 ist, und/oder
g) dass der Mengenstrom des Reinigungsfluids und der Mengenstrom der Versorgungsluft unabhängig voneinander einstellbar sind, und/oder
h) der Reinigungsrüssel (21) mit einer Drehzahl von mindestens 500min⁻¹, 1000min⁻¹ oder 2000min⁻¹ und höchstens 30000min⁻¹, 20000min⁻¹, 10000min⁻¹, 8000min¹⁻ rotiert, und/oder
i) dass mindestens ein Bauteil des Reinigungsgeräts durch ein generatives Herstellungsverfahren hergestellt ist.

8. Reinigungsgerät nach einem der vorhergehenden Ansprüche, **gekennzeichnet durch**
a) eine ortsfeste Montage des Reinigungsgeräts in einer Beschichtungsanlage, insbesondere auf einem Gitterost am Boden einer Lackierkabine, oder
b) eine bewegliche Montage des Reinigungsgeräts, insbesondere mitfahrend auf einem verfahrbaren Lackierroboter.

9. Reinigungsgerät nach einem der vorhergehenden Ansprüche, **dadurch gekennzeichnet,**
a) **dass** das Reinigungsgerät auch eine Trocken-Reinigungsstation (3) aufweist zur trockenen Reinigung des Zerstäubers (1), und/oder
b) **dass** die Trocken-Reinigungsstation (3) mindestens eine Reinigungsbürste (8) aufweist, und/oder
c) **dass** die Reinigungsbürste (8) ringförmig ist und den Zerstäuber (1) beim Reinigen ringförmig umgibt, und/oder
d) **dass** die Trocken-Reinigungsstation (3) außerhalb des Gehäuses (7) der Nass-Reinigungsstation (4) angeordnet ist, und/oder
e) **dass** die Reinigungsbürste (8)
e1) feststehend montiert ist und sich beim Reinigen des Zerstäubers (1) nicht bewegt, wobei eine Relativbewegung der Reinigungsbürste (8) relativ zu dem Zerstäuber (1) durch eine Drehung des Zerstäubers (1) erreicht wird, oder
e2) drehbar montiert ist und sich beim Reinigen des Zerstäubers (1) dreht, wobei eine Relativbewegung der Reinigungsbürste (8) relativ zu dem Zerstäuber (1) durch eine Drehung der Reinigungsbürste (8) erreicht wird, und/oder
f) **dass** der zu reinigende Zerstäuber (1) in einer bestimmten Einführrichtung (5) in das Reinigungsgerät eingeführt wird, und dass die Nass-Reinigungsstation (4) entlang der Einführrichtung (5) hinter der Trocken-Reinigungsstation (3) angeordnet ist, so dass die Nass-Reinigungsstation (4) einen vorderen Bereich des Zerstäubers (1) reinigt, während die Trocken-Reinigungsstation (3) einen hinteren Bereich des Zerstäubers (1) reinigt.

10. Reinigungsgerät nach einem der vorhergehenden Ansprüche, **gekennzeichnet durch**
a) eine Tropfenabscheidung, die unter der Nass-Reinigungsstation (4) angeordnet ist, um das zerstäubte Reinigungsfluid abzuscheiden, und/oder
b) eine Auffangeinrichtung, die unter der Tropfenabscheidung angeordnet ist, um das von der Tropfenabscheidung abgeschiedene Reinigungsfluids aufzufangen.

11. Betriebsverfahren für ein Reinigungsgerät nach einem der vorhergehenden Ansprüche, mit den folgenden Schritten:
a) Einführen des zu reinigenden Zerstäubers (1) in eine Nass-Reinigungsstation (4),
b) Besprühen des Zerstäubers (1) in der Nass-Reinigungsstation (4) mit einem Reinigungsfluid,
**gekennzeichnet durch** folgenden Schritt:
c) Drehen eines Reinigungsrüssels (21) der Nass-Reinigungsstation (4), wobei der Reinigungsrüssel (21) das Reinigungsfluid entsprechend seiner Drehstellung in unterschiedliche Absprührichtungen (15, 40) abgibt.

12. Betriebsverfahren insbesondere nach Anspruch 11, **dadurch gekennzeichnet,**
a) **dass** der Zerstäuber (1) einer Trockenreinigung unterzogen wird, und/oder
b) **dass** beim Trockenreinigen des Zerstäubers (1) eine Reinigungsbürste (8) relativ zu dem Zerstäuber (1) bewegt wird, und/oder
c) **dass** beim Trockenreinigen der Zerstäuber (1) ortsfest ist und nur die Reinigungsbürste (8) bewegt wird, oder
d) **dass** beim Trockenreinigen der Zerstäuber (1) bewegt wird und die Reinigungsbürste (8) ortsfest ist, oder
e) **dass** beim Trockenreinigen der Zerstäuber (1) und die Reinigungsbürste (8) bewegt werden.

13. Betriebsverfahren nach Anspruch 12,
**dadurch gekennzeichnet,**
a) **dass** der Zerstäuber (1) die Reinigungsbürste (8) mit seiner Lenkluft abbläst, um die Reinigungsbürste (8) von anhaftendem Lackstaub zu befreien, und/oder
b) **dass** der Zerstäuber (1) zum Abblasen der Reinigungsbürste eine Taumelbewegung ausführt, und/oder
c) **dass** der Zerstäuber (1) die Reinigungsbürste (8) nach einem Reinigungsvorgang abbläst.

14. Betriebsverfahren nach einem der Ansprüche 11 bis 13, **dadurch gekennzeichnet,**
a) **dass** die Drehzahl des rotierenden Reinigungsrüssels (21) geregelt wird, insbesondere durch eine Fliehkraftregelung, und/oder
b) **dass** Versorgungsluft zum Antrieb eines rotierenden Reinigungsrüssels (21) der Nass-Reinigungsstation (4) und zum Reinigen des Zerstäubers (1) mit einem Luftstrom zugeführt wird, wobei der Luftstrom der Versorgungsluft
- größer als 50 Nl/min, 100 Nl/min, 200 Nl/min und/oder
- kleiner als 1500 Nl/min, 1000 Nl/min, 750 Nl/min oder 50 Nl/min ist.

## Claims

1. Cleaning device for cleaning an atomizer (1), in particular a rotary atomizer, comprising
a) a wet cleaning station (4) with at least one cleaning nozzle (14) for wet cleaning the atomizer (1) by spraying with a cleaning fluid, wherein, for cleaning purposes, said atomizer (1) can be introduced into the wet cleaning station (4) in an introduction direction (5), **characterized in that,**
b) the cleaning nozzle (14) has a rotatable cleaning trunk (21) for dispensing the cleaning fluid,
c) the rotatable cleaning trunk (21)
c1) has a mass distribution and/or external contour that is substantially rotationally symmetrical to the rotational axis (41) of the cleaning trunk (21) in order to reduce the vibrations generated by rotation of the cleaning trunk (21), and/or
c2) has at least one counterweight to statically and/or dynamically balance the cleaning trunk (21) .

2. Cleaning device according to claim 1,
**characterized in that,**
a) a speed controller is provided to control the rotational speed of the cleaning trunk (21), and/or
b) the speed controller is a centrifugal governor, which dissipates a part of the driving air intended for driving a turbine wheel as a function of the rotational speed of the cleaning trunk (21), and/or
c) the centrifugal governor has a collar, which, on the outside, abuts a driveshaft through which the driving air passes and, with increasing rotational speed, uncovers radial holes in the wall of the driveshaft, thereby dissipating part of the driving air so that it is no longer available for driving, and/or
d) the collar consists of a plurality of segments, which are pressed onto the driveshaft by an O-ring, or
e) the centrifugal governor has a brake element, which deforms as a function of the rotational speed, thereby generating a braking torque, or
f) the cleaning trunk (21) has an circumferentially oriented outlet aperture to set the cleaning trunk (21) in rotation by means of the thrust of the escaping fluid and that the outlet aperture changes its orientation as a function of the rotational speed, thereby having a speed-controlling effect.

3. Cleaning device according to any of the preceding claims, **characterized in that,**
a) the cleaning nozzle (14) comprises a fixed funnel (20) and/or
b) the rotating cleaning trunk (21) is arranged inside the funnel (20) and/or
c) the rotating cleaning trunk (21) consists of a rigid material, so that the rotating cleaning trunk (21) does not deform substantially in operation and/or
d) the cleaning trunk (21) widens out at its free end, especially conically, especially with a taper angle (γ) of 5°-20° or 10°-15°, and/or
e) the rotating end of the cleaning trunk (21) comprises a longitudinal bore, in which an outer hose (23) and an inner hose (22) run coaxially and/or
f) the inner hose (22) is connected to a cleaning agent feed line (24) upstream and opens into in a nozzle aperture downstream at the free end of the cleaning trunk (21), and/or
g) the annular gap between the outer hose (23) and the inner hose (22) is connected to an air supply line (25) upstream and to a nozzle aperture downstream at the free end of the cleaning trunk (21), and/or
h) the inner hose (22) is fixed at its upstream end so that it cannot rotate, so that, in operation, the outer hose (23) rotates relative to the inner hose (22), and/or
i) the outer hose (23) is stiffer then the inner hose (22), and/or
j) the nozzle aperture for dispensing the cleaning fluid is inclined at an angle (β) to the rotational axis (41) of the cleaning trunk (21), so that the rotation of the cleaning trunk (21) brings about a change in the emission direction (40), and/or
k) the cleaning nozzle (14) has an interchangeable hose assembly, comprising the inner hose (22), the outer hose (23) and a clamping element, and/or
l) the clamping element clamps the inner hose (22), and/or
m) the clamping element is screwed into the cleaning nozzle (14) by means of a screw connection, and/or
n) the cleaning nozzles (14) are distributed around the circumference relative to the introduction direction (5), and/or
o) the cleaning nozzles (14) are arranged in several planes, arranged axially one behind the other, and/or
p) the cleaning nozzles (14) in the individual planes are circumferentially offset relative to cleaning nozzles (14) in the adjacent plane, and/or
q) the wet cleaning station (4) comprises a housing (7) with an introduction aperture (6) for introducing the atomizer (1) to be cleaned into the housing (7) along the introduction direction (5), and/or
r) the introduction aperture (6) is sealed off by a sealing ring, and/or
s) the introduction aperture (6) is sealed with an air seal, wherein the air seal blows sealing air over the introduction aperture (6), and/or
t) a blow air ring (13) is arranged at the introduction aperture (6) to blow the atomizer (8) dry, and/or
u) an inner tube is arranged in the housing (7) coaxially to the introduction direction (5) to receive a bell cup of the atomizer (1) for cleaning, and/or
v) the at least one cleaning nozzle (14) is inclined with its emission direction (15) at a certain angle (α) to the introduction direction (5) of the atomizer (1), and/or
w) the inclination (α) of the at least one cleaning nozzle (14) is greater than 20°, 30°, 40° or 50°, and/or
x) the inclination (α) of the at least one cleaning nozzle (14) is less than 85°, 80°, 70° or 65°, and/or
y) the inclination (α) varies in the different planes of cleaning nozzles (14), and/or
z) there is a certain cleaning distance between the outlet aperture of the cleaning nozzle (14) and the surface of the atomizer (1) to be cleaned, and/or
aa) the cleaning distance of the at least one cleaning nozzle (14) is greater than 5mm, 10mm, 20mm or 25mm, and/or
ab) the cleaning distance of the at least one cleaning nozzle (14) is less than 70mm, 60mm, 50mm, 40mm or 35mm, and/or
ac) on its upper side, the housing (7) is closed off by a lid (10, 11), in which is arranged the introduction aperture (6) for the atomizer (1).

4. Cleaning device according to any of the preceding claims, **characterized in that,**
a) the wet cleaning station (4) has a nozzle mount (16-19) for attaching the at least one cleaning nozzle (14), and/or
b) the nozzle mount (16-19) allows exchangeable attachment of the cleaning nozzle (14), and/or
c) the nozzle mount (16-19) is vibration-damping to reduce any transfer of vibrations from the cleaning nozzle (14), in particular by means of a vibration-damping elastomeric component (18) in the nozzle mount, in particular by means of an O-ring (18), and/or
d) the nozzle mount (16-19) clamps the cleaning nozzle (14) in a form-fit, and/or
e) the nozzle mount (16-19) has at least one screw (19) to clamp the cleaning nozzle (14), said screw (19) being self-locking and captive, in order to prevent the screw connection loosening, despite the vibrations emanating from the cleaning nozzle (14).

5. Cleaning device according to any of the preceding claims, **characterized in that,**
a) the cleaning nozzle (14) has at least one rotatable turbine wheel (29) for pneumatically driving the rotatable cleaning trunk (21), or
b) the cleaning trunk (21) has a circumferentially oriented outlet aperture at its free end, to drive the cleaning trunk (21) by means of the thrust of the escaping cleaning fluid, the cleaning trunk (21) preferably having at least one vane to limit the rotational speed of the cleaning trunk (21) due to the flow resistance of said vane.

6. Cleaning device according to claim 5,
**characterized in that,**
a) the driving air flows onto the turbine wheel (29) from the inside to the outside, and/or
b) the turbine wheel (29) has a plurality of apertures on the inside to receive the driving air into the turbine wheel (29), and/or
c) the apertures in the turbine wheel (29) each open into a turbine chamber, and/or
d) the turbine chambers each have a circumferentially oriented outlet aperture, and/or
e) the cross-sectional area of the outlet apertures is greater than 0.5mm² and/or less than 3mm², and/or
f) after flowing through the turbine wheel, the driving air is dispersed by way of sealing air through sealing air nozzles into the annular gap between the static funnel (20) and the rotating cleaning trunk (21), the sealing air reducing soiling of the roller bearings (30, 31) of the cleaning trunk (21), and/or
g) a plurality of turbine wheels (29) are provided for driving the rotatable trunk.

7. Cleaning device according to any of the preceding claims, **characterized by**
a) a cleaning agent connection (24) to deliver the cleaning fluid and
b) a supply air connection (25) to deliver supply air, and
c) the fact that, in the cleaning nozzle (14) the supply air divides into
- driving air to drive a turbine wheel (29) in the cleaning nozzle (14) for a rotational drive of the cleaning trunk (21) and
- cleaning air for cleaning the atomizer (1), and/or
d) the fact that the proportion of driving air in the supply air is greater than 10%, 20%, 30%, 40% or 50%, and/or
e) the fact that the proportion of driving air in the supply air is less than 70%, 60%, 50%, 40%, 35%, and/or
f) the fact that the ratio of cleaning air to driving air is substantially 2:1, and/or
g) the fact that the volume flow of the cleaning fluid and the volume flow of the supply air can be adjusted independently of each other, and/or
h) the cleaning trunk (21) rotates at a rotational speed of at least 500min⁻¹, 1000min⁻¹ or 2000min⁻¹ and at most 30000min⁻¹, 20000min⁻¹, 10000min⁻¹, 8000min¹⁻ and/or
i) at least one component of the cleaning device is manufactured by rapid prototyping.

8. Cleaning device according to any of the preceding claims, **characterized by**
a) mounting of the cleaning device in a fixed location in a coating plant, in particular on a grid on the floor of a paint booth, or
b) movable mounting of the cleaning device, in particular to move on a travelling painting robot.

9. Cleaning device according to any of the preceding claims, **characterized in that,**
a) the cleaning device also comprises a dry cleaning station (3) for dry cleaning the atomizer (1), and/or
b) the dry cleaning station (3) has at least one cleaning brush (8), and/or
c) the cleaning brush (8) is annular and encircles the atomizer (1) during cleaning, and/or
d) the dry cleaning station (3) is arranged outside the housing (7) of the wet cleaning station (4), and/or
e) the cleaning brush (8)
e1) is statically mounted and does not move during cleaning of the atomizer (1), a relative movement of the cleaning brush (8) being achieved relative to the atomizer (1) by means of a rotation of the atomizer (1), or
e2) is rotatably mounted and rotates during cleaning of the atomizer (1), a relative movement of the cleaning brush (8) relative to the atomizer (1) being achieved by a rotation of the cleaning brush (8), and/or
f) the atomizer (1) to be cleaned is introduced into the cleaning device in a particular introduction direction (5), and the wet cleaning station (4) is arranged along the introduction direction (5) downstream of the dry cleaning station (3), so that the wet cleaning station (4) cleans a front section of the atomizer (1), while the dry cleaning station (3) cleans a rear section of the atomizer (1).

10. Cleaning device according to any of the preceding claims, **characterized by**
a) a droplet separator arranged underneath the wet cleaning station (4) to separate off the atomized cleaning fluid, and/or
b) a catch device arranged underneath the droplet separator to collect the cleaning fluid separated off by the droplet separator.

11. Operating method for a cleaning device according to any of the preceding claims, comprising the following steps:
a) Introduction of the atomizer (1) to be cleaned into a wet cleaning station (4),
b) Spraying of the atomizer (1) with a cleaning fluid in the wet cleaning station (4),
**characterized by** the following step:
c) Rotation of a cleaning trunk (21) of the wet cleaning station (4), wherein the cleaning trunk (21) dispenses the cleaning fluid in different spraying directions (15, 40) as a function of its rotational position.

12. Operating method in particular according to Claim 11, **characterized in that,**
a) the atomizer (1) undergoes a dry cleaning process, and/or
b) during dry cleaning of the atomizer (1), a cleaning brush (8) is moved relative to the atomizer (1), and/or
c) during dry cleaning, the atomizer (1) is stationary and only the cleaning brush (8) is moved, or
d) during dry cleaning, the atomizer (1) is moved and the cleaning brush (8) is stationary, or
e) during dry cleaning, the atomizer (1) and the cleaning brush (8) are moved.

13. Operating method according to Claim 12,
**characterized in that,**
a) the atomizer (1) blasts the cleaning brush (8) with its shaping air to remove any paint dust adhering to the cleaning brush (8), and/or
b) the atomizer (1) performs a tumbling motion to blow off the cleaning brush, and/or
c) the atomizer (1) blows off the cleaning brush (8) after a cleaning process.

14. Operating method according to any of claims 11 to 13,
**characterized in that,**
a) the rotational speed of the rotating cleaning trunk (21) is controlled, in particular by means of a centrifugal governor, and/or
b) supply air for driving a rotating cleaning trunk (21) of the wet cleaning station (4) and for cleaning the atomizer (1) is supplied with an air flow, the air flow of the supply air being
- greater than 50 Nl/min, 100 Nl/min, 200 Nl/min and/or
- less than 1500 Nl/min, 1000 Nl/min, 750 Nl/min or 50 Nl/min.

## Revendications

1. Appareil de nettoyage destiné au nettoyage d'un pulvérisateur (1), en particulier d'un pulvérisateur rotatif, avec
a) un poste de nettoyage par voie humide (4) avec au moins une buse de nettoyage (14) destinée au nettoyage humide du pulvérisateur (1) par aspersion avec un fluide de nettoyage, le pulvérisateur (1) pouvant, pour le nettoyage, être introduit dans le poste de nettoyage par voie humide (4) dans une direction d'introduction (5),
**caractérisé en ce que**
b) la buse de nettoyage (14) comporte une trompe de nettoyage (21) rotative pour la délivrance du fluide de nettoyage,
c) la trompe de nettoyage (21) rotative
c1) comporte une distribution des masses et/ou un contour extérieur qui, par rapport à l'axe de rotation (41) de la trompe de nettoyage (21), est essentiellement symétrique en rotation afin de réduire les vibrations provoquées par la rotation de la trompe de nettoyage (21), et/ou
c2) comporte au moins un contrepoids destiné à équilibrer la trompe de nettoyage (21) de façon statique et/ou dynamique.

2. Appareil de nettoyage selon la revendication 1,
**caractérisé en ce que**
a) il est prévu un régulateur de vitesse de rotation destiné à la régulation de la vitesse de rotation de la trompe de nettoyage (21), et/ou
b) le régulateur de vitesse de rotation est un régulateur centrifuge qui, en fonction de la vitesse de rotation de la trompe de nettoyage (21), dévie une partie de l'air d'entraînement destiné à l'entraînement d'une roue de turbine, et/ou
c) le régulateur centrifuge comporte une manchette qui extérieurement est adjacente à un arbre d'entraînement parcouru par l'air d'entraînement et qui, quand la vitesse de rotation augmente, libère des alésages radiaux dans la paroi de l'arbre d'entraînement, ce qui fait qu'une partie de l'air d'entraînement est déviée et ne sert plus ensuite à l'entraînement, et/ou
d) la manchette se compose de plusieurs segments qui sont pressés par un joint torique sur l'arbre d'entraînement, ou
e) le régulateur centrifuge comporte un élément de freinage qui se déforme en fonction de la vitesse de rotation et provoque de ce fait un couple de freinage, ou
f) la trompe de nettoyage (21) comporte un orifice de sortie qui est orienté dans la direction circonférentielle afin de mettre en rotation la trompe de nettoyage (21) par le contrecoup du fluide qui sort, et **en ce que** l'orifice de sortie modifie son orientation en fonction de la vitesse de rotation et provoque ainsi une régulation de la vitesse de rotation.

3. Appareil de nettoyage selon l'une des revendications suivantes, **caractérisé en ce que**
a) la buse de nettoyage (14) comporte un entonnoir (20) stationnaire, et/ou
b) la trompe de nettoyage (21) rotative est disposée à l'intérieur de l'entonnoir (20), et/ou
c) la trompe de nettoyage (21) rotative est composée d'un matériau rigide de telle sorte que la trompe de nettoyage (21) rotative ne se déforme pas notablement pendant le fonctionnement, et/ou
d) la trompe de nettoyage (21) s'évase en direction de son extrémité libre, en particulier sous forme conique, en particulier avec un angle de cône (γ) de 5° - 20° ou 10° - 15°, et/ou
e) la trompe de nettoyage (21) rotative comporte un alésage longitudinal dans lequel sont placés de façon coaxiale un flexible extérieur (23) et un flexible intérieur (22), et/ou
f) le flexible intérieur (22) est, en amont, raccordé à une conduite d'amenée de détergent (24) et, en aval, débouche dans un orifice de buse à l'extrémité libre de la trompe de nettoyage (21), et/ou
g) l'interstice annulaire entre le flexible extérieur (23) et le flexible intérieur (22) est raccordé, en amont, à une conduite d'amenée d'air (25) et, en aval, à un orifice de buse à l'extrémité libre de la trompe de nettoyage (21), et/ou
h) le flexible intérieur (22) est, à son extrémité située en amont, fixé de façon bloquée en rotation de telle sorte que, pendant le fonctionnement, le flexible extérieur (23) tourne relativement au flexible intérieur (22), et/ou
i) le flexible extérieur (23) est plus rigide que le flexible intérieur (22), et/ou
j) l'orifice de buse, pour la délivrance du fluide de nettoyage, est penché selon un angle d'inclinaison (β) par rapport à l'axe de rotation (41) de la trompe de nettoyage (21) de telle sorte que la rotation de la trompe de nettoyage (21) conduit à une modification de la direction d'émission (40), et/ou
k) la buse de nettoyage (14) comporte un module de flexibles remplaçable qui comprend le flexible intérieur (22), le flexible extérieur (23) et un élément de serrage, et/ou
l) l'élément de serrage bloque le flexible intérieur (22), et/ou
m) l'élément de serrage est bloqué par vissage dans la buse de nettoyage (14) au moyen d'un assemblage vissé, et/ou
n) les buses de nettoyage (14) sont disposées de façon répartie sur la circonférence par rapport à la direction d'introduction (5), et/ou
o) les buses de nettoyage (14) sont disposées dans plusieurs plans qui sont disposés les uns derrière les autres dans la direction axiale, et/ou
p) les buses de nettoyage (14), dans les différents plans, sont décalées dans la direction circonférentielle par rapport aux buses de nettoyage (14) dans le plan respectivement voisin, et/ou
q) le poste de nettoyage par voie humide (4) comporte un logement (7) avec un orifice d'introduction (6) en vue d'introduire le pulvérisateur (1) à nettoyer dans le logement (7) le long de la direction d'introduction (5), et/ou
r) l'orifice d'introduction (6) est rendu étanche avec une bague d'étanchéité, et/ou
s) l'orifice d'introduction (6) est rendu étanche avec une étanchéité par air de barrage, l'étanchéité par air de barrage soufflant de l'air de barrage par le biais de l'orifice d'introduction (6), et/ou
t) un anneau d'air de soufflage (13) est disposé sur l'orifice d'introduction (6) pour sécher le pulvérisateur (8) par soufflage, et/ou
u) un tube intérieur est disposé dans le logement (7) de façon coaxiale à la direction d'introduction (5) pour recevoir un plateau à cloche du pulvérisateur (1) à nettoyer, et/ou
v) la buse de nettoyage (14) au moins au nombre de un est, avec sa direction d'émission (15), penchée selon un angle d'inclinaison (α) défini par rapport à la direction d'introduction (5) du pulvérisateur (1), et/ou
w) l'angle d'inclinaison (α) de la buse de nettoyage (14) au moins au nombre de un est supérieur à 20°, 30°, 40° ou 50°, et/ou
x) l'angle d'inclinaison (α) de la buse de nettoyage (14) au moins au nombre de un est inférieur à 85°, 80°, 70° ou 65°, et/ou
y) l'angle d'inclinaison (α) dans les différents plans des buses de nettoyage (14) est différent, et/ou
z) il existe une distance de nettoyage définie entre l'orifice de sortie de la buse de nettoyage (14) et la surface à nettoyer du pulvérisateur (1), et/ou
aa) la distance de nettoyage de la buse de nettoyage (14) au moins au nombre de un est supérieure à 5 mm, 10 mm, 20 mm ou 25 mm, et/ou
ab) la distance de nettoyage de la buse de nettoyage (14) au moins au nombre de un est inférieure à 70 mm, 60 mm, 50 mm, 40 mm ou 35 mm, et/ou
ac) le logement (7) est, sur son côté supérieur, fermé par un couvercle (10, 11) dans lequel est disposé l'orifice d'introduction (6) pour le pulvérisateur (1).

4. Appareil de nettoyage selon l'une des revendications précédentes, **caractérisé en ce que**
a) pour la fixation de la buse de nettoyage (14) au moins au nombre de un, le poste de nettoyage par voie humide (4) comporte un support de buse (16 - 19), et/ou
b) le support de buse (16 - 19) permet une fixation remplaçable de la buse de nettoyage (14), et/ou
c) le support de buse (16 - 19) est à amortissement de vibrations afin de réduire une transmission des vibrations en provenance de la buse de nettoyage (14), en particulier au moyen d'un composant en élastomère (18), amortissant les vibrations, dans le support de buse, en particulier au moyen d'un joint torique (18), et/ou
d) le support de buse (16 - 19) bloque la buse de nettoyage (14) par liaison de forme, et/ou
e) pour le blocage de la buse de nettoyage (14), le support de buse (16 - 19) comporte au moins une vis (19), la vis (19) étant imperdable de façon autobloquante afin d'éviter un desserrage de l'assemblage vissé malgré les vibrations en provenance de la buse de nettoyage (14).

5. Appareil de nettoyage selon l'une des revendications précédentes, **caractérisé en ce que**
a) pour l'entraînement pneumatique de la trompe de nettoyage (21) rotative, la buse de nettoyage (14) comporte au moins une roue de turbine (29) rotative, ou
b) la trompe de nettoyage (21) comporte à son extrémité libre un orifice de sortie qui est orienté dans la direction circonférentielle pour entraîner la trompe de nettoyage (21) par le contrecoup du fluide de nettoyage qui sort, la trompe de nettoyage (21) comportant de préférence au moins une roue à ailettes afin de limiter la vitesse de rotation de la trompe de nettoyage (21) par la résistance à l'écoulement de la roue à ailettes.

6. Appareil de nettoyage selon la revendication 5,
**caractérisé en ce que**
a) l'air d'entraînement parcourt la roue de turbine (29) de l'intérieur vers l'extérieur, et/ou
b) la roue de turbine (29) comporte intérieurement plusieurs orifices destinés à recevoir l'air d'entraînement dans la roue de turbine (29), et/ou
c) les orifices dans la roue de turbine (29) débouchent dans respectivement une chambre de turbine, et/ou
d) les chambres de turbine comportent respectivement un orifice de sortie qui est orienté dans la direction circonférentielle, et/ou
e) la surface de section transversale des orifices de sortie est supérieure à 0,5 mm² et/ou inférieure à 3 mm², et/ou
f) après avoir traversé la roue de turbine, l'air d'entraînement est délivré, en tant qu'air de barrage, à travers des buses d'air de barrage dans l'interstice annulaire entre l'entonnoir (20) stationnaire et la trompe de nettoyage (21) rotative, l'air de barrage réduisant l'encrassement des paliers à roulements (30, 31) de la trompe de nettoyage (21), et/ou
g) plusieurs roues de turbine (29) sont prévues pour l'entraînement de la trompe rotative.

7. Appareil de nettoyage selon l'une des revendications précédentes, **caractérisé par**
a) un raccord de détergent (24) destiné à l'acheminement du fluide de nettoyage, et
b) un raccord d'air d'alimentation (25) destiné à l'acheminement d'air d'alimentation, et
c) en ce que l'air d'alimentation est divisé dans la buse de nettoyage (14) en
- air d'entraînement destiné à l'entraînement d'une roue de turbine (29) dans la buse de nettoyage (14) pour un entraînement en rotation de la trompe de nettoyage (21), et en
- air de nettoyage destiné au nettoyage du pulvérisateur (1), et/ou
d) la fraction de l'air d'entraînement par rapport à l'air d'alimentation est supérieure à 10 %, 20 %, 30 %, 40 %, ou 50 %, et/ou
e) la fraction de l'air d'entraînement par rapport à l'air d'alimentation est inférieure à 70 %, 60 %, 50 %, 40 %, 35 %, et/ou
f) le rapport de quantité de l'air de nettoyage à l'air d'entraînement est essentiellement de 2:1, et/ou
g) le flux massique du fluide de nettoyage et le flux massique de l'air d'alimentation peuvent être réglés indépendamment l'un de l'autre, et/ou
h) la trompe de nettoyage (21) tourne à une vitesse de rotation d'au moins 500 min⁻¹, 1 000 min⁻¹ ou 2 000 min⁻¹, et au maximum de 30 000 min⁻¹, 20 000 min⁻¹, 10 000 min⁻¹, 8 000 min⁻¹, et/ou
i) au moins un composant de l'appareil de nettoyage est réalisé par un procédé de fabrication générative.

8. Appareil de nettoyage selon l'une des revendications précédentes, **caractérisé par**
a) un montage stationnaire de l'appareil de nettoyage dans une installation de revêtement, en particulier sur un caillebotis sur le plancher d'une cabine de peinture, ou
b) un montage mobile de l'appareil de nettoyage, en particulier se délaçant conjointement sur un robot de peinture déplaçable.

9. Appareil de nettoyage selon l'une des revendications précédentes, **caractérisé en ce que**
a) l'appareil de nettoyage comporte également un poste de nettoyage à sec (3) pour le nettoyage à sec du pulvérisateur (1), et/ou
b) le poste de nettoyage à sec (3) comporte au moins une brosse de nettoyage (8), et/ou
c) la brosse de nettoyage (8) est de forme annulaire et entoure de façon annulaire le pulvérisateur (1) lors du nettoyage, et
d) le poste de nettoyage à sec (3) est disposé à l'extérieur du logement (7) du poste de nettoyage par voie humide (4), et/ou
e) la brosse de nettoyage (8)
e1) est montée de façon stationnaire et ne se déplace pas lors du nettoyage du pulvérisateur (1), un mouvement relatif de la brosse de nettoyage (8) relativement au pulvérisateur (1) étant obtenu par une rotation du pulvérisateur (1), ou
e2) est montée de façon rotative et tourne lors du nettoyage du pulvérisateur (1), un mouvement relatif de la brosse de nettoyage (8) relativement au pulvérisateur (1) étant obtenu par une rotation de la brosse de nettoyage (8), et/ou
f) le pulvérisateur (1) à nettoyer est introduit dans l'appareil de nettoyage dans une direction d'introduction (5) définie, et le poste de nettoyage par voie humide (4) est disposé le long de la direction d'introduction (5) derrière le poste de nettoyage à sec (3) de telle sorte que le poste de nettoyage par voie humide (4) nettoie une zone avant du pulvérisateur (1) tandis que le poste de nettoyage à sec (3) nettoie une zone arrière du pulvérisateur (1).

10. Appareil de nettoyage selon l'une des revendications précédentes, **caractérisé par**
a) une séparation de gouttelettes qui est disposée sous le poste de nettoyage par voie humide (4) pour séparer le fluide de nettoyage pulvérisé, et/ou
b) un système collecteur qui est disposé sous la séparation de gouttelettes pour collecter le fluide de nettoyage séparé par la séparation de gouttelettes.

11. Procédé de fonctionnement pour un appareil de nettoyage selon l'une des revendications précédentes, avec les étapes suivantes :
a) introduction du pulvérisateur (1) à nettoyer dans un poste de nettoyage par voie humide (4),
b) aspersion du pulvérisateur (1) dans le poste de nettoyage par voie humide (4) avec un fluide de nettoyage,
**caractérisé par** l'étape suivante :
c) rotation d'une trompe de nettoyage (21) du poste de nettoyage par voie humide (4), la trompe de nettoyage (21) délivrant le fluide de nettoyage en fonction de sa position de rotation dans différentes directions d'aspersion (15, 40) .

12. Procédé de fonctionnement en particulier selon la revendication 11,
**caractérisé en ce que**
a) le pulvérisateur (1) est soumis à un nettoyage à sec, et/ou
b) une brosse de nettoyage (8) est déplacée relativement au pulvérisateur (1) lors du nettoyage à sec du pulvérisateur (1), et/ou
c) le pulvérisateur (1) est stationnaire lors du nettoyage à sec, et seule la brosse de nettoyage (8) est déplacée, ou
d) le pulvérisateur (1) est déplacé lors du nettoyage à sec, et la brosse de nettoyage (8) est stationnaire, ou
e) le pulvérisateur (1) et la brosse de nettoyage (8) sont déplacés lors du nettoyage à sec.

13. Procédé de fonctionnement selon la revendication 12,
**caractérisé en ce que**
a) le pulvérisateur (1) balaye la brosse de nettoyage (8) avec son air de guidage pour débarrasser la brosse de nettoyage (8) des poussières de peintures qui adhèrent, et/ou
b) pour le balayage de la brosse de nettoyage avec de l'air, le pulvérisateur (1) effectue un mouvement de vacillement, et/ou
c) le pulvérisateur (1) balaye la brosse de nettoyage (8) avec de l'air après un processus de nettoyage.

14. Procédé de fonctionnement selon l'une des revendications 11 à 13,
**caractérisé en ce que**
a) la vitesse de rotation de la trompe de nettoyage (21) rotative est régulée, en particulier par une régulation centrifuge, et/ou
b) de l'air d'alimentation est acheminé pour l'entraînement d'une trompe de nettoyage (21) rotative du poste de nettoyage par voie humide (4) et pour le nettoyage du pulvérisateur (1) avec un flux d'air, le flux d'air de l'air d'alimentation étant
- supérieur à 50 N1/min, 100 Nl/min, 200 Nl/min et/ou
- inférieur à 1 500 N1/min, 1 000 Nl/min, 750 Nl/min ou 50 Nl/min.
